# FASCICULE DE BREVET EUROPEEN

(11) **EP 1 606 456 B1**
(45) Date de publication et mention de la délivrance du brevet: **17.02.2010**
(21) Numéro de dépôt: 03740531.3
(22) Date de dépôt: 24.03.2003
(51) Int. Cl.: E01D 19/14

(54) **CABLE DE STRUCTURE D'OUVRAGE D'ART**
KABEL FÜR BAUWERKE
CONSTRUCTION CABLE

(43) Date de publication de la demande: 21.12.2005
(73) Titulaire: Freyssinet, 78140 Velizy Villacoublay (FR)
(72) Inventeur: LECINQ, Benoît, F-92260 Fontenay-aux-Roses (FR); MESSEIN, Jean-Pierre, F-54600 Villers les Nancy (FR)
(74) Mandataire: Loisel, Bertrand
(86) Numéro de dépôt international: PCT/FR2003/000921
(87) Numéro de publication internationale: WO 2004/094730

(56) Documents cités:
- WO-A-00/75453
- FR-A- 2 340 484
- FR-A- 2 592 666

## Description

La présente invention concerne le domaine des câbles utilisés dans la construction pour participer à la structure de certains ouvrages d'art.

Elle vise plus particulièrement des agencements de tels câbles qui leur confèrent de bonnes propriétés en cas de séisme.

L'invention est notamment applicable aux haubans utilisés pour suspendre des portions d'ouvrage telles que des tabliers de pont. Dans une réalisation courante, un tel hauban comprend un faisceau d'armatures parallèles s'étendant entre deux zones d'ancrage, l'une aménagée sur un pylône de l'ouvrage, et l'autre sur la partie suspendue. Dans la zone d'ancrage, les armatures individuelles du hauban ont une légère divergence afin de pouvoir les bloquer individuellement.

Lorsqu'un ouvrage haubané subit un séisme, la partie suspendue, par exempter tablier de pont, subit des déplacements brusques et potentiellement importants par rapport aux pylônes. Il en résulte de fortes variations de traction et de flexion dans les haubans.

Les contraintes de flexion sont répercutées dans les zones d'ancrage, et risquent d'endommager les armatures et/ou les dispositifs d'ancrage.

Le document WO 00/75453 décrit un dispositif d'ancrage pour un câble de structure tel qu'un hauban, pourvu de moyens de guidage comportant un conduit de guidage individuel pour chaque armature, ce conduit s'évasant en direction de la partie courante du câble de façon à autoriser une déviation angulaire de l'armature. Ce dispositif d'ancrage a pour avantage d'assurer une reprise progressive des efforts de flexion dus à la convergence des armatures vers la partie courante, ou certaines actions transversales subies par le hauban. Mais cette reprise d'effort peut s'avérer insuffisante en présence des variations de contrainte brutales subies en cas de séisme.

Un but de la présente invention est de proposer un agencement permettant aux câbles de structure et aux ouvrages dont ils font partie de résister aux fortes sollicitations survenant en cas de séisme.

L'invention propose ainsi un câble de structure d'ouvrage d'art, comprenant:
- un ensemble d'armatures de traction;
- deux dispositifs d'ancrage des armatures dans deux zones respectives de l'ouvrage, les armatures étant mutuellement espacées au niveau deys dispositifs d'ancrage; et
- des moyens de déviation des armatures pour faire converger les armatures vers une partie courante du câble en un faisceau sensiblement parallèle plus compact qu'au niveau des dispositifs d'ancrage.

Selon l'invention, le câble de structure comprend au moins un organe de guidage en contact serré autour de l'ensemble d'armatures, ayant une surface interne dont la section transversale est adaptée à la forme périphérique du faisceau parallèle et dont la section longitudinale présente une courbure convexe qui, sur la longueur de l'organe de guidage, admet des déflexions angulaires des armatures sensiblement supérieures à l'angle de convergence maximal des armatures entre le dispositif d'ancrage et la partie courante du câble.

La forme de l'organe de guidage lui permet d'absorber de fortes déflexions angulaires de l'ensemble d'armatures, avec un rayon de courbure contrôlé pour éviter d'endommager les armatures et le dispositif d'ancrage.

Dans des modes de réalisation préférés du câble selon l'invention :
- les déflexions angulaires admises par l'organe de guidage sont d'au moins 100 milliradians;
- les déflexions angulaires admises par l'organe de guidage sont au moins doubles de l'angle de convergence maximal des armatures entre le dispositif d'ancrage et la partie courante du câble;
- le rayon de courbure de la section longitudinale de la surface interne de l'organe de guidage est d'au moins 3 mètres dans la portion où cet organe est en contact serré autour de l'ensemble d'armatures;
- le rayon de courbure de la section longitudinale de la surface interne de l'organe de guidage décroît en allant de la portion où l'organe est en contact serré autour de l'ensemble d'armatures vers la partie courante du câble;
- l'organe de guidage est monté avec une capacité de mouvement transversal par rapport à un des dispositifs d'ancrage;
- des moyens d'amortissement de vibrations transversales du faisceau d'armatures par rapport à un des dispositifs d'ancrage sont prévus, et l'organe de guidage est placé sur l'ensemble d'armatures entre les moyens d'amortissement et ledit dispositif d'ancrage;
- l'organe de guidage est monté avec une capacité de mouvement transversal limitée par rapport audit dispositif d'ancrage de manière à ménager une course déterminée des moyens d'amortissement;
- le dispositif d'ancrage prend appui longitudinalement contre un tube relié à la structure d'une partie de l'ouvrage et traversé par les armatures, les moyens d'amortissement comprennent un amortisseur disposé entre le faisceau d'armatures et un support monté à l'extrémité dudit tube opposée au dispositif d'ancrage, et le montage du support à l'extrémité du tube est effectué par une liaison adaptée pour se rompre lorsqu'elle est soumise à un effort dépassant un seuil prédéfini;
- les moyens de déviation comprennent un collier serré autour de l'ensemble d'armatures à distance d'un dispositif d'ancrage, et dans lequel l'organe de guidage est placé sur l'ensemble d'armatures entre ledit collier et ledit dispositif d'ancrage;
- des inserts sont logés avec les armatures dans l'organe de guidage de façon à maintenir un espacement entre les armatures à l'intérieur de l'organe de guidage;
- lesdits inserts comprennent des fourreaux en matière plastique placés individuellement autour des armatures à l'intérieur de l'organe de guidage, la surface interne de l'organe de guidage ayant de préférence une section transversale hexagonale;
- l'organe de guidage appartient aux moyens de déviation, en contribuant à faire converger les armatures vers la partie courante du câble;
- l'organe de guidage comprend un corps en résine plastique moulée autour d'un' tube de renfort métallique, cette résine plastique pouvant notamment être une résine polyuréthane.

Un autre aspect de la présente invention se rapporte à un organe de guidage pour un câble de structure tel que défini ci-dessus. Cet organe a une' forme générale tubulaire avec une surface interne à appliquer en contact serré autour d'un ensemble d'armatures de traction, l'ensemble d'armatures convergeant entre un dispositif d'ancrage et une partie courante du câble où les armatures sont rassemblées en un faisceau parallèle plus compact qu'au niveau du dispositif d'ancrage, ladite surface interne ayant une section transversale adaptée à la forme périphérique dudit faisceau et une section longitudinale présentant une courbure convexe qui, sur la longueur de l'organe de guidage, admet des déflexions angulaires des armatures sensiblement supérieures à l'angle de convergence maximal des armatures entre le dispositifs d'ancrage et la partie courante du câble. Ladite surface interne a de préférence une section transversale hexagonale ou circulaire.

D'autres particularités et avantages de la présente invention apparaîtront dans la description ci-après d'un exemple de réalisation non limitatif, en référence aux dessins annexés, dans lesquels:
- la figure 1 est une vue latérale schématique d'un pont à haubans auquel peut être appliquée l'invention;
- la figure 2 est une vue schématique en coupe longitudinale d'une partie d'un hauban conforme à l'invention; et
- les figures 3 à 5 sont des vues en coupe transversale de ce hauban, respectivement prises selon les plans III-III, IV-IV et V-V indiqués sur la figure 2.

L'invention est décrite ci-après, sans que cela soit limitatif, dans le cas d'un câble de structure constitué par un hauban de pont.

Un pont à haubans est illustré schématiquement par la figure 1. Le tablier 1 du pont est soutenu par des nappes de haubans 2 à un ou plusieurs pylônes 3 érigés dans la zone traversée par le pont. Chaque hauban 2 suit un trajet déterminé entre un dispositif d'ancrage bas 4 monté sur le tablier 1 et un dispositif d'ancrage haut 5 monté sur le pylône 3.

La figure 2 montre plus en détail la structure du hauban dans la zone du tablier où se trouve le dispositif d'ancrage 4.

Le hauban 2 comprend un ensemble d'armatures de traction 10 constituées, dans l'exemple considéré, par des torons métalliques revêtus chacun d'une gaine individuelle en matière plastique. Dans la partie courante du hauban, s'étendant sur la plus grande partie de son tracé entre le tablier et le pylône, les torons 10 sont rassemblés en un faisceau parallèle compact. La disposition transversale des torons 10 dans la partie courante est par exemple celle illustrée par la figure 5, où la compacité est maximale puisque les torons, de forme extérieure circulaire, sont au contact les uns des autres suivant un maillage hexagonal.

Pour former ce faisceau compact de torons, un collier déviateur 11, disposé à distance du dispositif d'ancrage 4 est serré autour de l'ensemble de torons pour les faire converger.

Le dispositif d'ancrage 4 comporte un bloc métallique 15 représenté en coupe transversale sur la figure 3. Le bloc 15 est traversé par des orifices parallèles 16, cylindriques vers la partie courante du hauban et tronconiques vers la direction opposée. Chaque orifice 16 reçoit un toron dénudé et un mors d'ancrage constitué par plusieurs clavettes en forme de secteur de tronc de cône. Les orifices 16 présentent un certain écartement entre eux afin d'avoir la place de loger les mors d'ancrage et d'obtenir un bloc suffisamment robuste. Le maillage transversal de ces orifices est homothétique de celui des torons dans la partie courante du câble. C'est pourquoi les torons convergent du dispositif d'ancrage 4 vers la partie courante.

La gaine individuelle des torons 10 s'interrompt dans une chambre 17 à l'arrière du bloc d'ancrage 15. Les interstices résiduels du bloc et la chambre 17 sont remplis d'une matière de protection contre la corrosion telle qu'une graisse. Un système d'étanchéité 18, par exemple de type presse-étoupe comme décrit dans le brevet européen 0 323 285, ferme la chambre 17 à l'opposé du bloc 15 en faisant l'étanchéité autour des gaines individuelles des torons 10. Le dispositif d'ancrage 4 peut encore comporter des conduits de guidage individuel des torons, comme décrit dans le document WO 00/75453, s'évasant en direction de la partie courante du câble de façon à autoriser une déviation angulaire des torons individuels.

Le dispositif d'ancrage 4 prend appui longitudinalement contre un tube 20 relié à la structure du tablier 1 ou du pylône 3 afin de transmettre l'effort de traction du hauban.

Le hauban représenté sur la figure 2 est équipé d'un dispositif d'amortissement de vibrations 21, qui se trouve du côté tablier à distance (quelques mètres) du dispositif d'ancrage 4. Ce dispositif 21 sert à amortir les vibrations transversales du hauban 2 par rapport au tube 20 et au dispositif d'ancrage 4, dues aux variations dynamiques, de charge liées au trafic sur le pont ou aux efforts aérodynamiques. Il est par exemple du type décrit dans le brevet européen 0 914 521, avec une chambre annulaire comprise entre le collier déviateur 11 et un tube support 22 fixé au bout du tube 20, cette chambre contenant une matière visqueuse procurant l'effet d'amortissement. En variante, le dispositif d'amortissement visqueux pourrait être monté sur un bras s'étendant transversalement entre le hauban et le tablier 1 (voir brevet européen 0 343 054).

Le hauban ainsi équipé a une certaine capacité pour admettre des déplacements d'ensemble des torons par rapport à la structure. Le bras de levier entre la sortie du dispositif d'ancrage 4 et le collier 11 confère une certaine course transversale à l'amortisseur 21, qui autorise des mouvements angulaires, de préférence en liaison avec les conduits de guidage individuel des torons présents en sortie de l'ancrage. Ces mouvements angulaires ont une amplitude limitée, typiquement à environ 25 milliradians. De plus grandes déflexions risqueraient d'endommager les torons en leur imposant une trop forte courbure au niveau du dispositif d'ancrage.

Or les déflexions angulaires survenant en cas de séisme peuvent être très supérieures. Pour conférer néanmoins des propriétés parasismiques au hauban selon l'invention, on installe un organe de guidage 30 entre le dispositif d'ancrage 4 et le collier 11 avant de mettre en place les torons 10.

Cet organe de guidage 30 est de forme générale cylindrique. Comme le montrent,les figures 2 et 4, il peut consister en un corps en résine plastique moulée autour d'un tube de renfort en acier 31. La matière plastique moulée est avantageusement une résine polyuréthane, qui a pour avantages d'être facilement moulable, ce qui permet à l'organe 30 d'être mis en forme avec précision, d'avoir d'excellentes propriétés de résistance mécanique (dureté, tenue aux contraintes de cisaillement et de traction), et de bien se comporter dans les environnements marins agressifs.

La surface interne 32 de l'organe de guidage 30 est en contact serré autour des torons une fois qu'ils sont installés. La section transversale de cette surface interne 32, visible sur la figure 4, est adaptée à la forme périphérique du faisceau de torons parallèles. Dans l'exemple représenté, c'est une rection hexagonale qui circonscrit les torons assemblés en maillage hexagonal. Lorsque les torons ainsi assemblés sont en nombre égal à 1 + 3n.(n+1), c'est-à-dire 7, 19, 37, 61, etc., le faisceau compact a un profil extérieur hexagonal, correspondant à n couches concentriques complètes autour d'un toron central. Si le nombre de torons prévus pour supporter la charge du hauban n'est pas l'une de ces valeurs, comme c'est le cas dans l'exemple dessiné où le hauban a 43 torons (figure 5), le faisceau est complété par des torons factices 12 au niveau de l'organe de déviation 30. Ces torons factices 12 peuvent se prolonger jusqu'au collier 11 au-delà duquel ils sont interrompus. Ils ne sont pas ancrés dans le dispositif 4. Dans l'exemple considéré, il y a 61 - 43 = 18 torons factices 12, représentés en noir sur la figure 4.

Etant donné que l'organe 30 est situé en une position intermédiaire entre l'ancrage 4 et le collier 11, les torons 10 ont à son niveau un écartement correspondant à une fraction de celui qu'ils ont dans le bloc d'ancrage 15. Pour les positionner avec précision en assurant un bon appui sur l'organe de guidage 30 et pour éviter qu'ils se désorganisent en cas de brusques contraintes de flexion, des inserts sont logés à l'intérieur de l'organe 30 avec l'ensemble des torons 10, 12. Ces inserts peuvent consister en des fourreaux individuels en matière plastique 13 dans lesquels on enfile la partie des torons 10, 12 traversant l'organe 30. Une plaque d'arrêt 35 est placée au dos du dispositif d'ancrage 4 pour éviter que ce dispositif soit perturbé par les extrémités des fourreaux 13 ou des torons factices 12.

S'il n'est pas requis que les torons aient une compacité maximale dans la partie courante du hauban, la section transversale de la surface interne 32 de l'organe de guidage 30 peut aussi être circulaire.

La section longitudinale de la surface interne 32 de l'organe 30 est représentée sur la figure 2. Elle présente une courbure convexe qui, sur la longueur L de l'organe de guidage 30, admet des déflexions angulaires des armatures nettement supérieures (typiquement au moins deux fois supérieures) à l'angle de convergence maximal des torons 10 entre l'ancrage 4 et la partie courante du hauban. Ces déflexions angulaires admises vont par exemple jusqu'à α = 100 milliradians ou davantage alors que l'angle de convergence maximal, c'est-à-dire celui des torons périphériques, est de l'ordre de 25 milliradians.

Cette reprise de déflexions angulaires importantes est effectuée avec un rayon de courbure contrôlé pour éviter de trop fortes contraintes de flexion des torons au sortir de l'ancrage. Ce rayon de courbure R de la section longitudinale de la surface interne 32 de l'organe 30 est avantageusement d'au moins 3 mètres dans la portion arrière de l'organe où il est en contact serré autour de l'ensemble de torons. Dans une réalisation avec des torons de diamètre 15,7 mm, le rayon de courbure R dans cette portion arrière sera typiquement de 4 mètres.

Ce rayon de courbure R peut être constant sur la longueur L de l'organe 30. Dans ce cas, la déflexion angulaire en radians admise par l'organe 30 est α ≈ tg α = UR. La longueur L peut donc être de l'ordre de 40 cm pour R = 4 m et α = 100 milliradians

Pour réduire l'encombrement de l'organe de guidage 30, on peut former sa surface interne 32 de telle sorte que le rayon de courbure de sa section longitudinal décroisse en allant de la portion arrière où l'organe est en contact serré autour des torons 10 vers la partie courante du hauban. Ceci est possible sans trop risquer d'endommager les torons étant donné que les plus grandes déflexions angulaires en cas de séisme ont tendance à se produire quand la contrainte axiale n'est pas très forte sur le hauban: on peut alors admettre qu'un toron moins sollicité axialement suive une courbure un peu plues serrée. Le plus petit rayon de courbure, à l'extrémité avant de l'organe 30 est par exemple de l'ordre de 2,5 mètres.

Dans une réalisation particulièrement avantageuse, l'organe de guidage 30 est monté flottant par rapport à l'ancrage 4. On voit ainsi sur la figure 2 que l'organe 30 a une capacité de mouvement transversal par rapport au tube 20 et au dispositif d'ancrage 4. Ceci évite de réduire la course disponible pour le fonctionnement de l'amortisseur 21 et donc de dégrader son comportement dynamique. Cette capacité de mouvement transversal de l'organe de guidage 30 est limitée de manière à ménager une course déterminée de l'amortisseur 21.

L'organe de guidage flottant 30 est en principe tenu longitudinalement du fait qu'il est en contact serré autour de l'ensemble de torons. Pour éviter néanmoins qu'il subisse des déplacements notables, on peut le prolonger axialement par des entretoises 33, 34, par exemple de forme tubulaire, qui viennent respectivement buter sur l'amortisseur 21 et la plaque d'arrêt 35 en cas de mouvements longitudinaux.

Un séisme occasionne de brusques variations de moment fléchissant dans les zones d'ancrage des haubans. Ces variations brusques sont mal filtrées par l'amortisseur 21. Il risque d'en résulter des détériorations graves de la zone d'ancrage, notamment du tube 20, requérant des réparations lourdes avec démontage de l'ancrage voire du hauban. Pour limiter ce risque, on prévoit avantageusement que la liaison entre le tube 20 et le support 22 de l'amortisseur soit adaptée pour se rompre lorsqu'elle est soumise à un effort dépassant un seuil prédéfini.

Dans l'exemple représenté sur la figure 2, cette liaison est assurée par des boulons 40 qui serrent axialement des flasques 38, 39 respectivement formés aux extrémités en vis-à-vis du tube 20 et du support 22. Le diamètre de ces boulons 40 est sélectionné pour qu'ils se rompent avant que l'effort transversal atteigne 4 % de l'effort axial, ce qui limite le moment de flexion transféré au tube 20 et permet un fonctionnement de l'organe de guidage 30 dans des conditions optimales.

La rupture éventuelle de ces boulons 40 est relativement bénigne car ils sont aisément remplacés.

On comprendra que l'exemple de réalisation qui vient d'être décrit ne limite pas la portée de l'invention et que de nombreuses variantes peuvent y être apportées. En particulier, un organe de guidage 30 tel que décrit précédemment peut être placé au niveau d'un ancrage haut, vers le pylône. Il peut d'autre part être mis en place sans qu'il y ait de dispositif d'amortissement de vibrations sur le hauban.

D'autre part, l'organe de guidage 30 peut appartenir aux moyens de déviation des armatures qui assurent leur convergence en un faisceau compact. Il peut notamment se substituer au collier 11 montré sur la figure 2 si les contraintes d'encombrement dans la zone d'ancrage le permettent.

## Revendications

1. Câble de structure d'ouvrage d'art, comprenant:
- un ensemble d'armatures de traction (10);
- deux dispositifs (4, 5) d'ancrage des armatures dans deux zones respectives de l'ouvrage, les armatures étant mutuellement espacées au niveau des dispositifs d'ancrage; et
- des moyens (11) de déviation des armatures pour faire converger les armatures vers une partie courante du câble en un faisceau sensiblement parallèle plus compact qu'au niveau des dispositifs d'ancrage,
**caractérisé en ce qu'**il comprend au moins un organe de guidage (30) en contact serré autour de l'ensemble d'armatures dans la partie du câble où les armatures convergent vers la partie courante, l'organe de guidage ayant une surface interne (32) dont la section transversale est adaptée à la forme périphérique du faisceau parallèle et dont la section longitudinale présente une courbure convexe qui, sur la longueur (L) de l'organe de guidage, admet des déflexions angulaires des armatures sensiblement supérieures à l'angle de convergence maximal des armatures entre le dispositif d'ancrage et la partie courante du câble.

2. Câble de structure selon la revendication 1, dans lequel les déflexions angulaires admises par l'organe de guidage (30) sont au moins doubles de l'angle de convergence maximal des armatures (10) entre le dispositif d'ancrage (4) et la partie courante du câble.

3. Câble de structure selon la revendication 1, dans lequel les déflexions angulaires admises par l'organe de guidage (30) sont d'au moins 100 milliradians.

4. Câble de structure selon l'une quelconque des revendications précédentes, dans lequel le rayon de courbure de la section longitudinale de la surface interne (32) de l'organe de guidage (30) est d'au moins 3 mètres dans la portion où cet organe est en contact serré autour de l'ensemble d'armatures (10).

5. Câble de structure selon la revendication 4, dans lequel le rayon de courbure de la section longitudinale de la surface interne (32) de l'organe de guidage (30) décroît en allant de la portion où l'organe est en contact serré autour de l'ensemble d'armatures (10) vers la partie courante du câble.

6. Câble de structure selon l'une quelconque des revendications précédentes, dans lequel l'organe de guidage (30) est monté avec une capacité de mouvement transversal par rapport à un des dispositifs d'ancrage (4).

7. Câble de structure selon l'une quelconque des revendications précédentes, comprenant en outre des moyens (21) d'amortissement de vibrations transversales du faisceau d'armatures (10) par rapport à un des dispositifs d'ancrage (4), et dans lequel l'organe de guidage (30) est placé sur l'ensemble d'armatures entre les moyens d'amortissement et ledit dispositif d'ancrage.

8. Câble de structure selon la revendication 7, dans lequel l'organe de guidage (30) est monté avec une capacité de mouvement transversal limitée par rapport audit dispositif d'ancrage (4) de manière à ménager une course déterminée des moyens d'amortissement (21).

9. Câble de structure selon la revendication 7 ou 8, dans lequel le dispositif d'ancrage (4) prend appui longitudinalement contre un tube (20) relié à la structure d'une partie (1) de l'ouvrage et traversé par les armatures (10), dans lequel les moyens d'amortissement comprennent un amortisseur (21) disposé entre le faisceau d'armatures et un support (22) monté à l'extrémité dudit tube opposée au dispositif d'ancrage, et dans lequel le montage du support à l'extrémité du tube est effectué par une liaison (40) adaptée pour se rompre lorsqu'elle est soumise à un effort dépassant un seuil prédéfini.

10. Câble de structure selon l'une quelconque des revendications précédentes, dans lequel les moyens de déviation comprennent un collier (11) serré autour de l'ensemble d'armatures (10) à distance d'un dispositif d'ancrage (4), et dans lequel l'organe de guidage (30) est placé sur l'ensemble d'armatures entre ledit collier et ledit dispositif d'ancrage.

11. Câble de structure selon la revendication 10, dans lequel des inserts (13) sont logés avec les armatures (10) dans l'organe de guidage (30) de façon à maintenir un espacement entre les armatures à l'intérieur de l'organe de guidage.

12. Câble de structure selon la revendication 11, dans lequel lesdits inserts comprennent des fourreaux en matière plastique (13) placés individuellement autour des armatures (10) à l'intérieur de l'organe de guidage (30).

13. Câble de structure selon la revendication 12, dans lequel la surface interne (32) de l'organe de guidage (30) a une section transversale hexagonale.

14. Câble de structure selon l'une quelconque des revendications précédentes, dans lequel l'organe de guidage (30) appartient aux moyens de déviation, en contribuant à faire converger les armatures (10) vers la partie courante du câble.

15. Câble de structure selon l'une quelconque des revendications précédentes, dans lequel l'organe de guidage (30) comprend un corps en résine plastique moulée autour d'un tube de renfort métallique (31).

16. Câble de structure selon la revendication 15, dans lequel la résine plastique est une résine polyuréthane.

## Claims

1. A civil engineering structure cable, comprising:
- a set of traction reinforcements (10);
- two devices (4, 5) for anchoring the reinforcements in two respective zones of the construction, the reinforcements being spaced apart from one another at the anchoring devices; and
- means (11) for deviating the reinforcement to cause the reinforcements to converge toward a running part of the cable into a substantially parallel bundle which is more compact than at the anchoring devices,
**characterized in that** it comprises at least one guide member (30) which is in closely set contact around the set of reinforcements in the portion of the cable where the reinforcement converge toward the running part, the guide member having an inner surface (32), the cross section of which is adapted to the peripheral shape of the parallel bundle and the longitudinal section of which has a convex curvature which, over the length (L) of the guide member, allows angular deflections of the reinforcements which are substantially greater than the maximum angle of convergence of the reinforcements between the anchoring device and the running part of the cable.

2. The structure cable as claimed in claim 1, wherein the angular deflections allowed by the guide member (30) are at least double the maximum angle of convergence of the reinforcements (10) between the anchoring device (4) and the running part of the cable.

3. The structure cable as claimed in claim 1, wherein the angular deflections allowed by the guide member (30) are of at least 100 milliradians.

4. The structure cable as claimed in any one of the preceding claims, wherein the radius of curvature of the longitudinal section of the inner surface (32) of the guide member (30) is at least 3 meters in the portion where this member is in closely set contact around the set of reinforcements (10).

5. The structure cable as claimed in claim 4, wherein the radius of curvature of the longitudinal section of the inner surface (32) of the guide member (30) decreases from the portion where the member is in closely set contact around the set of reinforcements (10) toward the running part of the cable.

6. The structure cable as claimed in any one of the preceding claims, wherein the guide member (30) is mounted with a capacity for transverse movement with respect to one of the anchoring devices (4).

7. The structure cable as claimed in any one of the preceding claims, further comprising means (21) for the damping of transverse vibrations of the bundle of reinforcements (10) with respect to one of the anchoring devices (4), and wherein the guide member (30) is placed on the set of reinforcements between the damping means and said anchoring device.

8. The structure cable as claimed in claim 7, wherein the guide member (30) is mounted with a limited capacity for transverse movement with respect to said anchoring device (4), so as to provide a defined stroke of the damping means (21).

9. The structure cable as claimed in claim 7 or 8, wherein the anchoring device (4) bears longitudinally against a tube (20) which is connected to the structure of a part (1) of the construction and through which the reinforcements (10) pass, wherein the damping means comprise a damper (21) arranged between the bundle of reinforcements and a support (22) mounted at that end of said tube which is opposite the anchoring device, and wherein the mounting of the support at the end of the tube is carried out by means of a connection (40) designed to break when it is subjected to a force exceeding a predefined threshold.

10. The structure cable as claimed in any one of the preceding claims, wherein the deviation means comprise a collar (11) clamped around the set of reinforcements (10) at a distance from an anchoring device (4), and wherein the guide member (30) is placed on the set of reinforcements between said collar and said anchoring device.

11. The structure cable as claimed in claim 10, wherein inserts (13) are seated, together with the reinforcements (10), in the guide member (30), so as to maintain a spacing between the reinforcements inside the guide member.

12. The structure cable as claimed in claim 11, wherein said inserts comprise plastic sleeves (13) placed individually around the reinforcements (10) inside the guide member (30).

13. The structure cable as claimed in claim 12, wherein the inner surface (32) of the guide member (30) has a hexagonal cross section.

14. The structure cable as claimed in any one of the preceding claims, wherein the guide member (30) belongs to the deviation means, at the same time contributing to causing the reinforcements (10) to converge toward the running part of the cable.

15. The structure cable as claimed in any one of the preceding claims, wherein the guide member (30) comprises a body of cast plastic resin around a metal reinforcing tube (31).

16. The structure cable as claimed in claim 15, wherein the plastic resin is a polyurethane resin.

## Patentansprüche

1. Strukturkabel für ein Ingenieurbauwerk, umfassend:
- eine Anordnung von Zug-Bewehrungen (10);
- zwei Verankerungsvorrichtungen (4,5) für die Bewehrungen in zwei jeweiligen Bauwerksbereichen, wobei die Bewehrungen voneinander auf der Höhe der Verankerungsvorrichtungen beabstandet sind.
- Umlenkmittel (11) für die Bewehrungen, um zu bewirken, dass die Bewehrungen zu einem laufenden Teil des Kabels hin in ein im Wesentlichen paralleles Bündel konvergieren, welches kompakter ist, als auf der Höhe der Verankerungsvorrichtungen,
**dadurch gekennzeichnet, dass** es wenigstens ein Führungsorgan (30) umfasst, in Presskontakt um die Anordnung der Bewehrungen herum in dem Teil des Kabels, wo die Bewehrungen zu dem laufenden Teil hin konvergieren, wobei das Führungsorgan eine Innenfläche (32) aufweist, deren Querschnitt an die Umfangsform des parallelen Bündels angepasst ist, und deren Längsschnitt eine konvexe Krümmung aufweist, die auf der Länge (L) des Führungsorgans Winkelablenkungen der Bewehrungen deutlich oberhalb des maximalen Konvergenzwinkels der Bewehrungen zwischen der Verankerungsvorrichtung und dem laufenden Teil des Kabels zulässt.

2. Strukturkabel nach Anspruch 1,
wobei die von dem Führungsorgan (30) zugelassenen
Winkelablenkungen wenigstens das Doppelte des maximalen Konvergenzwinkels der Bewehrungen (10) zwischen der Verankerungsvorrichtung (4) und dem laufenden Teil des Kabels betragen.

3. Strukturkabel nach Anspruch 1,
wobei die von dem Führungsorgan (30) zugelassenen Winkelablenkungen wenigstens 100mrad betragen.

4. Strukturkabel nach einem der vorhergehenden Ansprüche,
wobei der Krümmungsradius des Längsschnitts der Innenfläche (32) des Führungsorgans (30) wenigstens 3 Meter in dem Abschnitt ist, wo dieses Organ in Presskontakt um die Anordnung von Bewehrungen (10) herum ist.

5. Strukturkabel nach Anspruch 4,
wobei der Krümmungsradius des Längschnitts der Innenfläche (32) des Führungsorgans (30) von dem Abschnitt aus, wo das Organ in Presskontakt um die Anordnung von Bewehrungen (10) herum ist, zu dem laufenden Teil des Kabels hin abnimmt.

6. Strukturkabel nach einem der vorhergehenden Ansprüche,
wobei das Führungsorgan (30) transversal beweglich in Bezug auf eine der Verankerungsvorrichtungen (4) angebracht ist.

7. Strukturkabel nach einem der vorhergehenden Ansprüche,
weiter umfassend Mittel (21) zur Dämpfung von transversalen Schwingungen des Bündels von Bewehrungen (10) in Bezug auf eine der Verankerungsvorrichtungen (4), und wobei das Führungsorgan (30) auf der Anordnung von Bewehrungen zwischen den Mitteln zur Dämpfung und der Verankerungsvorrichtung positioniert ist.

8. Strukturkabel nach Anspruch 7,
wobei das Führungsorgan (30) transversal beschränkt beweglich in Bezug auf die Verankerungsvorrichtung (4) angebracht ist, um einen vorbestimmten Hub der Mittel zur Dämpfung (21) herbeizuführen.

9. Strukturkabel nach Anspruch 7 oder 8,
wobei die Verankerungsvorrichtung (4) sich longitudinal gegen ein Rohr (20) abstützt, dass mit der Struktur eines Teils (1) des Bauwerks verbunden ist und von den Bewehrungen (10) durchquert wird, wobei die Mittel zur Dämpfung einen Dämpfer (21) umfassen, der zwischen dem Bündel von Bewehrungen und einer Halterung (22) angeordnet ist, die an dem Ende des Rohres befestigt ist, das der Verankerungsvorrichtung gegenüber liegt, und wobei die Anbringung der Halterung an dem Ende des Rohres durch eine Verbindung (40) realisiert ist, die dazu angepasst ist, zu brechen, wenn sie einer Belastung ausgesetzt ist, die einen vorbestimmten Schwellwert übersteigt.

10. Strukturkabel nach einem der vorhergehenden Ansprüche,
wobei die Umlenkmittel eine Schelle (11) umfassen, die um die Anordnung von Bewehrungen (10) herum mit Abstand von einer Verankerungsvorrichtung (4) festgezogen ist, und wobei das Führungsorgan (30) auf der Anordnung von Bewehrungen zwischen der Schelle und der Verankerungsvorrichtung positioniert ist.

11. Strukturkabel nach Anspruch 10,
wobei Einsatzstücke (13) mit den Bewehrungen (10) in dem Führungsorgan (30) so aufgenommen sind, dass sie einen Abstand zwischen den Bewehrungen im Inneren des Führungsorgans aufrecht erhalten.

12. Strukturkabel nach Anspruch 11,
wobei die Einsatzstücke Hüllen aus Kunststoffmaterial (13) umfassen, die einzeln um die Bewehrungen (10) im Inneren des Führungsorgans (30) positioniert sind.

13. Strukturkabel nach Anspruch 12, wobei die Innenfläche (32) des Führungsorgans (30) einen hexagonalen Querschnitt hat.

14. Strukturkabel nach einem der vorhergehenden Ansprüche, wobei das Führungsorgan (30) zu den Umlenkmitteln gehört und dazu beiträgt, die Bewehrungen (10) zu dem laufenden Teil des Kabels hin konvergieren zu lassen.

15. Strukturkabel nach einem der vorhergehenden Ansprüche, wobei das Führungsorgan (30) einen Körper aus Kunstharz umfasst, der um ein metallisches Verstärkungsrohr (31) geformt ist.

16. Strukturkabel nach Anspruch 15,
wobei das Kunstharz ein Polyurethan-Harz ist.
